# EUROPÄISCHE PATENTSCHRIFT

(11) **EP 0 583 325 B1**
(45) Veröffentlichungstag und Bekanntmachung des Hinweises auf die Patenterteilung: **30.08.1995**
(21) Anmeldenummer: 92909861.4
(22) Anmeldetag: 06.05.1992
(51) Int. Cl.: B65B 27/10, H01B 13/00

(54) **ANORDNUNG ZUM ORDNEN UND BINDEN EINES LANGGESTRECKTEN GEGENSTANDES, INSBESONDERE EINES KABELBAUMS**
ARRANGEMENT FOR ORDERING AND BINDING AN ELONGATED OBJECT, IN PARTICULAR A CABLE TREE
DISPOSITIF DE MISE EN ORDRE ET DE LIGATURE D'UN OBJET ALLONGE, NOTAMMENT D'UN FAISCEAU DE CABLES

(30) Priorität: 07.05.1991 DE 9105681 U
(43) Veröffentlichungstag der Anmeldung: 23.02.1994
(73) Patentinhaber: Paul Hellermann GmbH, 25421 Pinneberg (DE)
(72) Erfinder: KURMIS, Viktor, D-25421 Pinneberg (DE)
(74) Vertreter: Glawe, Delfs, Moll & Partner
(86) Internationale Anmeldenummer: EP9200988
(87) Internationale Veröffentlichungsnummer: WO9219501

(56) Entgegenhaltungen:
- FR-A- 1 367 018
- US-A- 4 337 934
- US-A- 4 561 234

## Beschreibung

Die Erfindung betrifft eine Anordnung nach dem Oberbegriff des Anspruchs 1.

Zum Herstellen von Kabelbäumen sind Ordnungsvorrichtungen bekannt, die aus einem sogenannten Legebrett bestehen, auf dem eine Anzahl von Haltern befestigt ist, die den herzustellenden Kabelbaum aufnehmen und ihn insbesondere an vorgesehenen Knickstellen und Abzweigungen stützen (US-A-4 337 934). Zum Binden des in den Haltern geformten Kabelbaums verwendet man Bindevorrichtungen, die mit einer Umschlingungsführung ausgestattet sind, die es ihnen ermöglicht, ein Band um den zu bindenden Kabelbaum zu schlingen. Sie weisen ferner eine Verschließvorrichtung auf, die nach dem Umschlingen und Spannen des Bandes dessen Enden miteinander verbindet (EP-A-0264142, DE-U-89 13 514, DE-U-90 04 993). Damit Bänder auch dort vorgesehen werden können, wo der Kabelbaum von einem Halter aufgenommen ist, ist es auch bekannt (DD-A-236 434), diesen Halter selbst als Teil der Umschlingungsführung auszubilden. Die Bindevorrichtung besitzt nur einen halbkreisförmigen Teil einer Umschlingungsführung, während die andere Hälfte der Umschlingungsführung von dem Halter gebildet wird.

Damit man die Bindevorrichtung genau an die Halter ankuppeln kann, wodurch erst die vollständige Umschlingungsführung geschaffen wird, sind an diesen beiden Teilen Führungszapfen, Einführungsradien, Anschlagflächen und dergleichen vorgesehen, die als zusammenwirkende Positioniereinrichtungen wirken. Trotzdem kann es vorkommen, daß die Bindevorrichtung vor dem Auslösen des Bindevorgangs den ordnungsgemäßen Kupplungszustand nicht erreicht hat oder schief aufgesetzt ist. Es ergeben sich dann fehlerhafte Bindungen oder Betriebsstörungen.

Die Erfindung vermeidet dies dadurch, daß die in der Bindevorrichtung vorgesehene Verschließvorrichtung so ausgebildet ist, daß die Verschließvorrichtung bzw. der mit ihr verbundene Teil der Umschlingungsführung mit dem an der Ordnungsvorrichtung vorgesehenen Teil der Umschlingungsführung gekuppelt ist. Wenn es sich um eine pneumatisch betätigte Verschließvorrichtung handelt, kann beispielsweise die Zufuhr der Druckluft zum Druckluftmotor der Verschließvorrichtung über einen Kanal geführt sein, der in der Umschlingungsführung verläuft. Sie erreicht den Druckluftmotor daher nur dann, wenn die Verschließvorrichtung und die Umschlingungsführung fest aneinander angeschlossen sind. Entsprechend kann die Stromzufuhr zu einem elektrischen Antrieb über Kontakte geführt sein, die an der Umschlingungsführung angeordnet sind. Eine andere Ausführung dieses Prinzips besteht darin, daß an der Verschließvorrichtung mindestens ein Taster angeordnet ist, der die hinreichende Annäherung der Verschließvorrichtung an die Umschlingungsführung feststellt und erst dann die Auslösung des Verschließantriebs freigibt.

Eine Fehlbindung kann auch dann entstehen, wenn die Verschließvorrichtung sich vorzeitig aus der ursprünglich ordnungsgemäßen Kupplungsstellung löst. Nach einem weiteren Merkmal der Erfindung kann daher eine Verriegelungseinrichtung zur Sicherung des Kupplungszustands vorgesehen sein, wobei die Steuerung der Verschließvorrichtung so ausgebildet ist, daß die Verriegelungseinrichtung vor Beginn des Bindevorgangs geschlossen und erst nach Beendigung des Bindevorgangs wieder geöffnet wird. Vorzugsweise ist die Verriegelungseinrichtung an der Verschließvorrichtung angeordnet, da diese über Antriebsmittel verfügt, die auch für die Verriegelungseinrichtung herangezogen werden können.

Um das Heranführen der Verschließeinrichtung an die Umschlingungsführung zu erleichtern, können die zusammenwirkenden Positioniereinrichtungen in einer Einführungsstellung weites Spiel miteinander einschließen, während sie in der endgültigen Kupplungsstellung passend zusammenwirken. Sie können als Verriegelungseinrichtung ausgebildet sein.

Häufig ist das Vorbereiten des Gegenstandes zum Binden ein im Vergleich zum Binden selbst langdauernder Prozeß. So dauert z.B. das Legen von Kabelbäumen sehr viel länger als das anschließende Binden. Es ist dann vorteilhaft, für mehrere Ordnungsvorrichtungen nur eine Verschließvorrichtung vorzusehen.

Eine vorteilhafte Weiterbildung der Erfindung ist die Anordnung der Verschließvorrichtung an einer Führungsvorrichtung, die so ausgebildet ist, daß sie die Verschließvorrichtung zu mehreren Umschlingungsführungen führen kann. Diese Führungsvorrichtung kann z.B. eine Führungsschiene oder ein Industrieroboter sein. Ferner ist die Führung über optoelektronische Zieleinrichtungen möglich, die ein mehr oder weniger selbsttätiges Annähern der Verschließvorrichtung an die Umschlingungsvorrichtung gestatten.

Die Verschließvorrichtung hat in der Regel die Eigenschaft, daß sie am Ende des Verschließvorgangs, beim Strammziehen des Bandes, den zu bindenden Gegenstand an sich heranzieht. Bei Verwendung einer feststehenden Umschlingungsführung kann dies dazu führen, daß entweder der Kabelbaum während des Abbindens verformt wird oder daß das Band nicht stramm um den Kabelbaum gespannt werden kann, sondern lose bleibt. Erfindungsgemäß wird dadurch Abhilfe geschaffen, daß die Umschlingungsführung gegen Federkraft entgegen derjenigen Richtung nachgiebig ist, in welcher der Kabelbaum während des Bindens angehoben würde, wenn diese Nachgiebigkeit nicht vorhanden wäre. Diese Richtung stimmt im allgemeinen mit derjenigen Richtung überein, in welcher die Verschließvorrichtung an die Umschlingungsführung herangeführt wird und ist meistens die Vertikalrichtung. Beim Aufsetzen der Verschließvorrichtung auf die Umschlingungsführung wird diese dank ihrer Nachgiebigkeit niedergedrückt, bis die Verschließvorrichtung den Kabelbaum erreicht hat, so daß die Bindung des Kabelbaums stattfinden kann, ohne daß dieser sich der Verschließvorrichtung weiter nähern muß.

Wenn der an der Ordnungsvorrichtung vorgesehene Teil der Umschlingungsführung gleichzeitig Halter für die Formung des Kabelbaums ist, kann die Nachgiebigkeit beim Legen des Kabelbaums stören. Nach einem weiteren Merkmal der Erfindung ist deshalb vorgesehen, daß eine Sperre zum Sperren der Absenkfunktion in der nicht abgesenkten Stellung vorgesehen ist, die durch die sich an der Umschlingungsführung ankuppelnde Verschließvorrichtung lösbar ist.

Die Erfindung wird im folgenden näher unter Bezugnahme auf das in der Zeichnung gezeigte Ausführungsbeispiel erläutert. Darin zeigen:
- Fig.1: eine Draufsicht auf einen Legetisch zum Legen eines Kabelbaums mit den daran angeordneten Umschlingungsführungen;
- Fig.2: eine Seitenansicht der Verschließvorrichtung und der Umschlingungsführung;
- Fig.3: eine Draufsicht der Umschlingungsführung gemäß Fig.2;
- Fig.4: eine der Fig.2 entsprechende Darstellung bei auf die Umschlingungsführung aufgesetzter Verschließvorrichtung;
- Fig.5: eine Draufsicht einer Umschlingungsführung für zwei sich kreuzende Bindungen;
- Fig.6: eine Seitenansicht einer zweiten Ausführungsform;
- Fig.7 u. 8: eine Stirnansicht und eine Draufsicht auf die Umschlingungsführung der in Fig.6 gezeigten Ausführungsform;
- Fig.9: eine Seitenansicht einer dritten Ausführungsform, bei welcher die Umschlingungsführung nachgiebig angeordnet ist;
- Fig.10: eine Schnittansicht gemäß der strichpunktierten Linie X in Fig.9;
- Fig.11: einen Horizontalschnitt durch die Umschlingungsführung gemäß Fig.9 ein wenig oberhalb des Stifts 42 und
- Fig.12: eine Seitenansicht der in Fig.9 gezeigten Ausführung mit eingelegtem Kabelbaum und abgesenkter Umschlingungsführung.

Es wird Bezug genommen auf Fig.1. An einer Ordnungsvorrichtung, die beim Ausführungsbeispiel ein Legetisch 1 ist, ist eine Anzahl von Umschlingungsführungen 2, 3 angeordnet, die auch Halter für den zu bildenden Kabelbaum 4 bilden und in die die Kabel bei der Zusammenstellung des Kabelbaums 4 eingelegt werden. Ihre räumliche Verteilung auf dem Legetisch 1 entspricht der gewünschten Form des Kabelbaums 4.

Fig.2 zeigt eine Verschließvorrichtung S mit einer Umschlingungsführung 2, die zusätzlich in Fig.3 in einer Draufsicht dargestellt ist. Die Umschlingungsführung 2 weist eine U-förmige Aussparung 6 auf, deren Flanken den Kabelbaum halten. Eine Bandführungsnut 7 ist in den Flanken und dem Boden der Aussparung 6 vorgesehen, derart, daß ein Band in der Führungsnut entlang einer Flanke nach unten, im Boden zur anderen Seite hinüber und in der anderen Flanke wieder nach oben geführt werden kann, wobei es den Kabelbaum umschlingt, der in die Aussparung 6 eingelegt ist, ohne von diesem in der Bewegung behindert zu werden. An zwei Außenseiten 8 der Umschlingungsführung 2 befinden sich Positioniernuten 9, die nach oben hin konische Erweiterungen 10 aufweisen. An der Unterseite der Verschließvorrichtung 5 sind zwei parallele Positionierstifte 11 vorgesehen, deren Anordnung den Positioniernuten 9 entspricht. Beim Heranführen der Verschließvorrichtung 5 an die Umschlingungsführung 2 greifen die Positionierstifte 11 in die Positioniernuten 9 ein und bewirken so die korrekte Lage der Verschließvorrichtung zur Umschlingungsführung 2 und eine durch die Lage der Umschlingungsführung 2 vorbestimmte und dann immer gleiche Lage der Verschließvorrichtung 5 zum zu bindenden Kabelbaum 4. Die konischen Erweiterungen 10 erleichtern das Einführen der Positionierstifte 11 in die Positioniernuten 9. Die Verschließvorrichtung 5 weist zwei Bandführungsklappen 12 auf. Fig.3 zeigt, daß im zusammengeführten Zustand von Verschließvorrichtung 5 und Umschlingungsführung 2 die Bandführungsklappen 12 zusammen mit der U-förmigen Aussparung 6 der Umschlingungsführung 2 eine geschlossene Bandführung bilden. Ein aus der Verschließvorrichtung zu Beginn des Bindevorgangs unten austretendes Band wird daher zunächst durch eine Führungsnut in einer der Bandführungsklappen 12 zu der Führungsnut 7 in einer Flanke der Umschlingungsführung, um den Kabelbaum 4 herum und danach in der anderen Bandführungsklappe zurückgeführt.

Zur Anbringung von zwei sich kreuzenden Bindungen, beispielsweise an Kreuzungs- oder Abzweigungsstellen des Kabelbaums 4, ist die in Fig.5 gezeigte Umschlingungsführung 3 vorgesehen, die sich aus zwei sich im rechten Winkel kreuzenden Umschlingungsführungen der in Fig.3 gezeigten Art zusammensetzt. Sie weist zwei U-förmige Aussparungen 6 auf, deren Verläufe sich im rechten Winkel kreuzen und in denen sich ebenfalls rechtwinklig kreuzende Bandführungsnuten 7 befinden. Die Umschlingungsführung 3 weist 4 Positioniernuten 9 auf, die in gleicher Weise wie bei der Umschlingungsführung 2 angeordnet sind und ebenfalls nach oben hin konische Erweiterungen aufweisen. In die Umschlingungsführung 3 werden die Kabel des Kabelbaums 4 so eingelegt, daß der Kreuzungs- bzw. Abzweigungspunkt des Kabelbaums 4 auf dem Schnittpunkt 13 der Bandführungsnuten 7 liegt. Anschließend können durch zweimaliges, jeweils um 90° verdrehtes Ansetzen der Verschließvorrichtung 5 zwei sich kreuzende Bindungen angebracht werden.

In Fig.1 ist eine Schiene 53 mit Haltepunkten 54 schematisch angegeben, an der die Verchließvorrichtung an der Reihe von Bindestellen 2,3 entlang geführt und jeweils zum Herstellen einer Bindung angehalten werden kann. Der Bindevorgang kann dadurch weiter erleichtert ggf. automatisiert werden.

In der in Fig. 6-8 dargestellten, zweiten Ausführungsform der Erfindung weist die Verschließvorrichtung 5 statt der in der ersten Ausführungsform erläuterten Stifte 11 langgestreckt nach unten ragende Positionierkeile 21 auf, die sich in der Stirnansicht von oben nach unten verjüngen. Entsprechend keilförmige Ausnehmungen 28 sind in den entsprechenden Stirnseiten der Umschlingungsführung 20 vorgesehen. Da diese Ausnehmungen nach oben weiter werden und die Keile 21 nach unten schmaler werden, lassen sie sich von oben her leicht ineinander einführen. In der Kupplungsstellung passen sie eng ineinander und führen so zur Zentrierung der Verschließvorrichtung gegenüber der Umschlingungsführung.

Die Positionierkeile 21 sind um Stifte 22 schwenkbar, um aus der in Fig.6 dargestellten, ein wenig gespreizten Stellung in die in derselben Figur strichpunktiert dargestellte Stellung geschwenkt werden zu können. Sie besitzen eine nach innen gerichtete Nase 23, die im nach innen geschwenkten Zustand unter einen in der Umschlingungsführung 20 fest angeordneten, quer verlaufenden Stift 24 greift, um die Verschließvorrichtung 5 an der Umschlingungsführung 20 fest zu verriegeln. Die Verschwenkung der Keile 21 in die Verriegelungsstellung findet als erste Phase des Verschließvorgangs statt und wird von den in der Verschließvorrichtung 5 vorgesehenen Antriebs- und Steuerungsorganen veranlaßt. Sie werden erst dann wieder gelöst, wenn der Verschließvorgang abgeschlossen ist, und sichern dadurch, daß der ordnungsgemäße Kupplungszustand zwischen der Verschließvorrichtung 5 und der Umschlingungsführung 20 während des ganzen Bindevorgangs aufrechterhalten bleibt.

Damit zur Vermeidung von Fehlbindungen der Bindevorgang nicht ausgelöst werden kann, bevor die Verschließvorrichtung 5 an die Umschlingungsführung 20 richtig angeschlossen ist, sind an der Verschließvorrichtung zwei Taster 25 vorgesehen, die dann ansprechen, wenn die Verschließvorrichtung 5 ihre Kupplungsstellung gegenüber der Umschlingungsführung 20 erreicht hat. Sie geben dann ein Signal ab, das den Bindevorgang einleitet oder eine Sperre löst, die zuvor die Einleitung des Bindevorgangs verhindert.

Sobald der Bindevorgang eingeleitet ist, wird aus einem in der Verschließvorrichtung 5 enthaltenen Magazin ein Band 16 ausgeschoben in solcher Weise, daß sein vorlaufendes Ende in die Führungsnut 27 der Umschlingungsführung hineingeschoben wird. Nachdem die Bandspitze den vollen Kreis der Führungsnut 27 durchlaufen hat, dringt sie in die Einrichtung 17 zum Verbinden der beiden Bandenden ein, von wo aus das Band anschließend gespannt und die Enden miteinander verbunden werden. Dies wird unten unter Bezugnahme auf Fig.9 und 12 noch ausführlicher gezeigt.

Die Umschlingungsführung 20 weist Befestigungsfüße 29 auf, die auf dem Legebrett 1 verschraubt werden können.

Die dritte in den Figuren 9-12 dargestellte Ausführungsform gleicht, soweit unten nicht erwähnt, derjenigen gemäß Fig. 6-8. Das wesentliche zusätzliche Merkmal besteht darin, daß die Umschlingungsführung 30 gegen Federkraft absenkbar ist. Ein die Umschlingungsführung 30 aufnehmendes Gehäuse 31 ist über Befestigungsfüße 29 mit der Legeplatte 1 verschraubt. Das Gehäuse umfaßt zwei zueinander parallele Gehäuseplatten 33, die am unteren Ende durch einen Steg 34 fest und starr miteinander verbunden sind. Zwischen ihnen geführt ist die Mittelplatte 35 der Umschlingungsführung, die im Horizontalschnitt an den Enden in zwei verdickte Teile 36 übergeht, in welchen die oben beschriebenen Ausnehmungen 28 zur Aufnahme der Positionierkeile 21 gebildet sind. Die verdickten Teile 36 bilden Führungskanten 37, die mit den Seitenkanten 38 der Gehäuseplatten 33 zusammenwirken, um die Umschlingungsführung 30 in einer Bewegungsrichtung lotrecht zum Legetisch 1 zu führen.

Der Steg 34 des Gehäuses 31 trägt zwei Stifte 39, die parallel zu der Führungsrichtung verlaufen und zum Halten und Führen je einer Schrauben-Druckfeder 40 dienen, deren oberes Ende in zu den Stiften 39 koaxialen Bohrungen 41 der Umschlingungsführung 30 liegt. Diese Federn drücken die Umschlingungsführung in die in Fig.9 dargestellte, oberste Stellung. Gegen ihre Wirkung kann die Umschlingungsführung nach unten gedrückt werden, um in die Stellung gemäß Fig.12 zu gelangen. Der Legetisch 1 weist einen Ausschnitt auf, in dem das Gehäuse 31 montiert und die verdickten Enden 36 der Umschlingungsführung Platz finden.

Innerhalb der Umschlingungsführung 30 ist um einen horizontalen, feststehenden Stift 42 ein Sperrhebel 43 gelagert, der durch eine Feder 47 im Uhrzeigersinn beaufschlagt ist, so daß sein unteres Ende 44 zwischen die Gehäuseplatten 33 greift. Diese enthalten in diesem Bereich einen Stift 45. Damit dieser Stift die Vertikalbewegung der Umschlingungsführung nicht behindert, enthält diese einen vertikalen Schlitz 46, in welchem sich der Stift 45 bei der Vertikalbewegung der Umschlingungsführung bewegt. In der angehobenen Stellung der Umschlingungsführung befindet sich der Stift 45 eben unterhalb des unteren Endes 44 des Sperrhebels 43. In dieser Stellung, die in Fig.9 dargestellt ist, sperrt der Sperrhebel die Senkbewegung der Umschlingungsführung.

Das obere Ende 48 des Sperrhebels 43 liegt in dieser Stellung in demjenigen Bereich unterhalb des Stifts 24, in den die Nase 23 des Positionierkeils 21 bei der Verriegelung der Verschließvorrichtung an der Umschlingungsführung eindringt. Bei der nach innen gerichteten Bewegung dieser Nase wird das obere Hebelende 48 daher nach innen verdrängt, wodurch der Sperrhebel 43 im Gegenuhrzeigersinne verschwenkt wird und sein unteres Ende 44 den Platz oberhalb des Stifts 45 verläßt. Dadurch wird die Senkbewegung der Umschlingungsführung freigegeben.

Fig.12 stellt den Zustand der Vorrichtung am Ende des Verschließvorgangs dar. Die Positionierkeile 21 befinden sich in Verriegelungsstellung, in welcher die Nase 23 den Sperrhebel 43 in die Neutralstellung gedreht hat. Die Umschlingungsführung 30 ist abgesenkt. Der Kabelbaum liegt im oberen Bereich der Aussparung 6 der Umschlingungsführung und kann von der Oberkante 56 des Gehäuses 31 gestützt sein. Das Band 16 ist als Bindung 18 um den Kabelbaum 4 geschlungen. Die Bandenden sind in der Einrichtung 17 zum Binden der Bandenden dadurch miteinander verbunden, daß das freie Bandende durch ein Bandschloß 50 geführt ist. Auch durch die Spannung der Bindung 18 ist der Kabelbaum 4 im Verhältnis zur Aussparung 6 der Umschlingungsführung angehoben auf die Höhe der Einrichtung 17; bzw. die Umschlingungsführung 30 ist entsprechend abgesenkt.

Sobald die Umschlingungsführung nach dem Bindevorgang aus der abgesenkten Stellung wieder in ihre oberste Stellung zurückgekehrt und die Verschließvorrichtung 5 entfernt ist, kehrt der Sperrhebel 43 in die in Fig.9 dargestellte Lage zurück.

Für die Umschlingungs- und Bindefunktion braucht die Aussparung 6 der Umschlingungsführung keine den Dimensionen des Kabelbaums besonders angepaßte Form zu haben. Wenn sie jedoch auch als Halter für die Positionierung des Kabelbaums bei dessen Anfertigung dienen soll, ist es zweckmäßig, wenn sie den Dimensionen des Kabelbaums entspricht. Während die linke Kante 51 des Ausschnitts 6 der Umschlingungsführung den Dimensionen des dargestellten Kabelbaums 4 etwa entspricht, sollte sie im Falle eines dünneren Kabelbaums in der Darstellung der Fig.6 bzw. 9 weiter rechts liegen, wie es strichpunktiert bei 52 in Fig.9 angedeutet ist.

## Patentansprüche

1. Anordnung zum Ordnen und Binden eines langgestreckten Gegenstandes, insbesondere eines Kabelbaums (4), mit einer die Lage des Gegenstands bestimmenden Ordnungsvorrichtung (1), einer Bindevorrichtung (5), die zum Binden eines um den Gegenstand geschlungenen Bandes (16) eine Verschließvorrichtung (5) mit einer Einrichtung (17) zum Verbinden der Bandenden umfaßt, und mit wenigstens einer Umschlingungsführung (2,3,20,30) zum Führen des Bandes (16) um den Gegenstand, von der zumindest ein Teil an der Ordnungsvorrichtung (1) angeordnet ist, wobei die Verschließvorrichtung (5) und der an der Ordnungsvorrichtung (1) befindliche Teil der Umschlingungsführung (2,3,20,30) mit zusammenwirkenden Positioniereinrichtungen (9,11,21,28) versehen sind, dadurch gekennzeichnet, daß der Antrieb für die Verschließvorrichtung so ausgebildet ist, daß er nur dann ausgelöst werden kann, wenn die Verschließvorrichtung (5) mit dem an der Ordnungsvorrichtung (1) befindlichen Teil der Umschlingungsführung (20,30) gekuppelt ist.

2. Anordnung nach Anspruch 1, dadurch gekennzeichnet, daß die Bindevorrichtung (5) wenigstens einen durch die Ankupplung an den an der Ordnungsvorrichtung (1) vorgesehenen Teil der Umschlingungsführung (2,3,20,30) schaltbaren Steuerschalter aufweist.

3. Anordnung nach Anspruch 1, dadurch gekennzeichnet, daß eine für die Auslösung der Verschließvorrichtung (5) zu schließende Steuerleitung teilweise in dem an der Ordnungsvorrichtung befindlichen Teil der Umschlingungsführung verläuft und durch die Ankopplung schließbar ist.

4. Anordnung zum Ordnen und Binden eines langgestreckten Gegenstandes, insbesondere eines Kabelbaums (4), mit einer die Lage des Gegenstands bestimmenden Ordnungsvorrichtung (1), einer Bindevorrichtung (5), die zum Binden eines um den Gegenstand geschlungenen Bandes (16) eine Verschließvorrichtung (5) mit einer Einrichtung (17) zum Verbinden der Bandenden umfaßt, und mit wenigstens einer Umschlingungsführung (2,3,20,30) zum Führen des Bandes (16) um den Gegenstand, von der zumindest ein Teil an der Ordnungsvorrichtung (1) angeordnet ist, wobei die Verschließvorrichtung (5) und der an der Ordnungsvorrichtung (1) befindliche Teil der Umschlingungsführung (2,3,20,30) mit zusammenwirkenden Positioniereinrichtungen (9,11,21,28) versehen sind, insbesondere nach einem der Ansprüche 1 bis 3, dadurch gekennzeichnet, daß eine Verriegelungseinrichtung (21,28,23,24) zur Sicherung des Kupplungszustandes zwischen der Verschließvorrichtung (5) oder dem an der Verschließvorrichtung vorgesehenen Teil der Umschlingungsführung und dem an der Ordnungsvorrichtung (1) vorgesehenen Teil (2,3,20,30) der Umschlingungsführung vorgesehen ist und daß die Steuerung der Verschließvorrichtung (5) so ausgebildet ist, daß die Verriegelungseinrichtung (21,23,24,28) vor Beginn des Bindevorgangs geschlossen und erst nach Beendigung des Bindevorgangs wieder geöffnet wird.

5. Anordnung nach einem der Ansprüche 1 bis 4, dadurch gekennzeichnet, daß die Positioniereinrichtung (21,28) als Verriegelungseinrichtung ausgebildet sind.

6. Anordnung nach einem der Ansprüche 1 bis 5, dadurch gekennzeichnet, daß der an der Ordnungsvorrichtung vorgesehene Teil der Umschlingungsführung (30) gegen Federkraft nachgiebig ist.

7. Anordnung nach Anspruch 6, dadurch gekennzeichnet, daß eine Sperre (43,45) zum Sperren des an der Ordnungsvorrichtung vorgesehenen Teils der Umschlingungsführung (30) in der nicht nachgegebenen Stellung vorgesehen und durch die sich ankuppelnde Verschließvorrichtung (5) lösbar ist.

8. Anordnung nach einem der Ansprüche 1 bis 7, dadurch gekennzeichnet, daß eine Führungsvorrichtung (53) zum Führen der Verschließvorrichtung (5) von einer Bindungsstelle zur nächsten vorgesehen ist.

9. Anordnung nach einem der Ansprüche 1 bis 8, gekennzeichnet durch einen an der Ordnungsvorrichtung (1) vorgesehenen Teil einer Umschlingungsführung mit kreuzweise verlaufenden Bandführungsnuten (7).

## Claims

1. An arrangement for arranging and binding an elongate article, in particular a wiring harness (4), with an arranging device (1) determining the position of the article, a binding device (5) which for binding a strap (16) wrapped around the article comprises a securing device (5) with a means (17) for joining the strap ends, and with at least one wrapping guide (2,3,20,30) for guiding the strap (16) around the article, at least one part of which is disposed on the arranging device (1), the securing device (5) and the part of the wrapping guide (2,3,20,30) situated on the arranging device (1) being provided with co-operating positioning means (9,11,21,28), characterised in that the drive for the securing device is so designed that it can only be released when the securing device (5) is coupled with the part of the wrapping guide (20,30) situated on the arranging device (1).

2. An arrangement according to Claim 1, characterised in that the binding device (5) has at least one control switch which can be operated by the operation of coupling the part of the wrapping guide (2,3,20,30) provided on the arranging device (1).

3. An arrangement according to Claim 1, characterised in that a control line to be closed for the release of the binding device (5) extends partly in the part of the wrapping guide situated on the arranging device and can be closed by the coupling operation.

4. An arrangement for arranging and binding an elongate article, in particular a wiring harness (4), with an arranging device (1) determining the position of the article, a binding device (5) which for binding a strap (16) wrapped around the article comprises a securing device (5) with a means (17) for joining the strap ends, and with at least one wrapping guide (2,3,20,30) for guiding the strap (16) around the article, at least one part of which is disposed on the arranging device (1), the securing device (5) and the part of the wrapping guide (2,3,20,30) situated on the arranging device (1) being provided with co-operating positioning means (9,11,21,28), in particular according to any one of Claims 1 to 3, characterised in that a locking device (21,28,23,24) is provided for securing the coupling condition between the securing device (5) or the part of the wrapping guide provided on the securing device and the part (2,3,20,30) of the wrapping guide provided on the arranging device (1), and in that the control of the securing device (5) is so designed that the securing device (21,23,24,28) is closed before the start of the binding operation and is reopened only after the end of the binding operation.

5. An arrangement according to any one of Claims 1 to 4, characterised in that the positioning means (21,28) is in the form of a locking device.

6. An arrangement according to any one of Claims 1 to 5, characterised in that the part of the wrapping guide (30) provided on the arranging device is flexible against elastic force.

7. An arrangement according to Claim 6, characterised in that a locking device (43,45) is provided for locking the part of the wrapping guide (30) provided on the arranging device in a non-deflected position and can be released by the coupling securing device (5).

8. An arrangement according to any one of Claims 1 to 7, characterised in that a guide device (53) is provided for guiding the securing device (5) from one binding position to the next.

9. An arrangement according to any one of Claims 1 to 8, characterised by a part of the wrapping guide provided on the arranging device (1) with strap-guiding slots (7) extending crosswise.

## Revendications

1. Dispositif pour mettre en ordre et lier un objet allongé, en particulier un faisceau de câbles (4), comportant un dispositif de mise en ordre (1) qui détermine la position de l'objet, un dispositif de liage (5) qui comprend, pour attacher un ruban (16) encerclant l'objet, un dispositif de fermeture (5) muni d'un dispositif (17) pour assembler les extrémités du ruban, ainsi qu'au moins un guide d'encerclement (2, 3, 20, 30) pour guider le ruban (16) autour de l'objet, guide dont une partie au moins est disposée sur le dispositif de mise en ordre (1), le dispositif de fermeture (5) et la partie du guide d'encerclement (2, 3, 20, 30) qui se trouve sur le dispositif de mise en ordre (1) étant munis de dispositifs de positionnement (9, 11, 21, 28) qui coopèrent, caractérisé en ce que le mécanisme d'entraînement pour le dispositif de fermeture est réalisé de sorte qu'il ne peut être déclenché que quand le dispositif de fermeture (5) est accouplé a la partie du guide d'encerclement (20, 30) qui se trouve sur le dispositif de mise en ordre (1).

2. Dispositif selon la revendication 1, caractérisé en ce que le dispositif de liage (5) comporte au moins un commutateur de commande qui est commutable par l'accouplement a la partie du guide d'encerclement (2, 3, 20, 30) qui est prévue sur le dispositif de mise en ordre (1).

3. Dispositif selon la revendication 1, caractérisé en ce qu'une ligne pilote, qui doit fermer le circuit pour le déclenchement du dispositif de fermeture (5), s'étend en partie dans la partie du guide d'encerclement qui se trouve sur le dispositif de mise en ordre, et peut fermer le circuit par l'accouplement.

4. Dispositif pour mettre en ordre et lier un objet allonge, en particulier un faisceau de câbles (4), comportant un dispositif de mise en ordre (1) qui détermine la position de l'objet, un dispositif de liage (5) qui comprend, pour attacher un ruban (16) encerclant l'objet, un dispositif de fermeture (5) muni d'un dispositif (17) pour assembler les extrémités du ruban, ainsi qu'au moins un guide d'encerclement (2, 3, 20, 30) pour guider le ruban (16) autour de l'objet, guide dont une partie au moins est disposée sur le dispositif de mise en ordre (1), le dispositif de fermeture (5) et la partie du guide d'encerclement (2, 3, 20, 30) qui se trouve sur le dispositif de mise en ordre (1) étant munis de dispositifs de positionnement (9, 11, 21, 28) qui coopèrent, en particulier selon l'une quelconque des revendications 1 à 3, caractérisé en ce qu'il est prévu un dispositif de verrouillage (21, 28, 23, 24) pour assurer l'état d'accouplement entre le dispositif de fermeture (5) ou la partie du guide d'encerclement prévue sur le dispositif de fermeture et la partie (2, 3, 20, 30) du guide d'encerclement prévue sur le dispositif de mise en ordre (1), et en ce que la commande du dispositif de fermeture (5) est réalisée de sorte que le dispositif de verrouillage (21, 23, 24, 28) est fermé avant le début de l'opération de liage et n'est rouvert qu'après l'achèvement de l'opération de liage.

5. Dispositif selon l'une quelconque des revendications 1 à 4, caractérise en ce que le dispositif de positionnement (21, 28) est réalise sous forme de dispositif de verrouillage.

6. Dispositif selon l'une quelconque des revendications 1 à 5, caractérisé en ce que la partie du guide d'encerclement (30) qui est prévue sur le dispositif de mise en ordre peut reculer contre la force antagoniste d'un ressort.

7. Dispositif selon la revendication 6, caractérisé en ce qu'un arrêt (43, 45) est prévu pour bloquer, dans la position non reculée, la partie du guide d'encerclement (30) qui est prévue sur le dispositif de mise en place, et peut être escamoté par le dispositif de fermeture (5) qui s'accouple.

8. Dispositif selon l'une quelconque des revendications 1 à 7, caractérisé en ce qu'il est prévu un dispositif de guidage (53) pour guider le dispositif de fermeture (5) entre un point de liage et le suivant.

9. Dispositif selon l'une quelconque des revendications 1 à 8, caractérisé par une partie d'un guide d'encerclement, prévue sur le dispositif de mise en ordre (1) et munie de gorges (7) de guidage du ruban qui se croisent.
